# EUROPÄISCHE PATENTSCHRIFT

(11) **EP 0 711 696 B1**
(45) Veröffentlichungstag und Bekanntmachung des Hinweises auf die Patenterteilung: **11.08.1999**
(21) Anmeldenummer: 95810662.7
(22) Anmeldetag: 26.10.1995
(51) Int. Cl.: B61B 12/02

(54) **Garage für die Fahrzeuge einer Umlaufseilbahn**
Garage for the vehicles of an aerial tramway with endless loop
Garage pour les véhicules d'un téléphérique

(30) Priorität: 08.11.1994 CH 332994
(43) Veröffentlichungstag der Anmeldung: 15.05.1996
(73) Patentinhaber: GARAVENTA HOLDING AG, CH-6410 Goldau (CH)
(72) Erfinder: Wagner, Ruedi, CH-6343 Rotkreuz (CH)
(74) Vertreter: Schick, Carl

(56) Entgegenhaltungen:
- EP-A- 0 369 981
- FR-A- 2 654 052

## Beschreibung

Die Erfindung betrifft eine Garage für die Fahrzeuge einer Umlaufseilbahn, die den Perron eines Stationsgleises, vom Förderseil abgekuppelt, langsam umfahren, mit mehreren zueinander parallelen, vorzugsweise in einem Rechteck angeordneten Abstellgleisen, mit einem Zubringergleis zwischen dem Stationsgleis und den Abstellgleisen, mit einer Auslaufweiche und mit einer Einlaufweiche zwischen dem Stationsgleis und dem es be-bzw. entschickendem Zubringergleis, mit jeweils einer Weiche zwischen jedem Abstellgleis und dem es be- bzw. entschickenden Zubringergleis und mit Fördereinrichtungen, die die Fahrzeuge vom Stationsgleis über das Zubringergleis auf die Abstellgleise und wieder zurück fördern.

An den Haltestationen einer Umlaufseilbahn befinden sich üblicherweise jeweils am Einlauf bzw. Auslauf Kuppelstellen. An der Einlaufkuppelstelle werden die mit bis zu etwa 6 m/sec am Förderseil geförderten Fahrzeuge vom Seil abgekuppelt und auf eine langsame Beschickungsgeschwindigkeit von etwa 0,2 bis 0,8 m/sec verzögert, mit der sie einen Perron auf der Gleisspur eines Stationsgleises vom einlaufenden zum auslaufenden Seil umfahren, während die Passagiere die Fahrzeuge auf dem Perron verlassen bzw. besteigen können. An der Auslaufkuppelstelle sind die Fahrzeuge bis zum Gleichlauf mit dem Förderseil zu beschleunigen und wieder an das Seil zu kuppeln.

Um die Umlaufseilbahn an die jeweils benötigte Transportleistung anzupassen, ist es bekannt, momentan nicht gebrauchte Fahrzeuge an den Haltestationen auf Abstellgleise von Garagen auszuparken; die Garagierungskapazität läßt sich auf alle Fahrzeuge bemessen, die dann bei Außerbetriebnahme der Seilbahnanlage wettergeschützt abgestellt sind. Die Abstellgleise von bekannten Garagen sind zumeist schlingenförmig angeordnet, werden vom Stationsgleis her über eine einlaufende Weiche be- und über eine auslaufende Weiche entschickt, vgl. z.B. EP 306 771 B1, EP 245 163 B1 oder FR 24 96 029. Die Schlingenform hat zwar den Vorteil, daß sich die Abstellgleise an, ggf. schon vorhandene, Abstellräume anpassen lassen, jedoch läßt sich ein solches Abstellgleis nicht flexibel beschicken, d.h. die Fahrzeuge müssen in der Reihenfolge, in der sie in die Garage einfahren, auch wieder aus ihr ausfahren. Die Raumausnutzung ist wegen der breiten, zu durchfahrenden halbkreisförmigen Bögen bei einer solchen Garage nicht optimal.

Eine durch die EP 369 981 B1 bekannt gewordene Garage mit den eingangs genannten Merkmalen hat nur ein einziges Zubringergleis, dessen Förderrichtung vom Stationsgleis zu den Abstellgleisen zum Be- bzw. Entschicken mit Fahrzeugen umkehrbar ist. Beim Beschicken des Stationsgleises mit Fahrzeugen von den Abstellgleisen her fördert die Seilbahn in der normalen Betriebsrichtung; jedoch muß zum Beschicken der Abstellgleise auch die Förderrichtung an der Seilbahnanlage umgesteuert werden. Dies stört vor allem dann den normalen Betriebsablauf, wenn zwecks Anpassung an die momentan gebrauchte Transportkapazität nur vereinzelt Fahrzeuge aus dem Seilbahnbetrieb genommen werden sollen, weil die Seilbahnanlage dann mit Pilgerschritten fördern muß, also bzw. zwei Schritte vor, dann wieder einen zurück. Auch dürfen sich vor der Eingaragierung aller Fahrzeuge keine Passagiere mehr auf der Förderstrecke befinden. Am Stationsgleis und an jedem Abstellgleis ist jeweils eine Weiche zum Zubringergleis angeordnet; somit ist bei dieser bekannten Garage bereits eine flexible Be- und Entschickung der Abstellgleise möglich. Auch ist die Raumausnutzung gegenüber der Schlingenform günstiger, die parallelen Abstellgleise lassen sich enger aneinandersetzen, denn an den Weichen ist nur jeweils ein Viertelkreisbogen zu durchfahren.

Demgegenüber soll die Aufgabe gelöst werden, eine flexible Beschickung der Abstellgleise zu ermöglichen, ohne den Normalbetrieb an der Seilbahnanlage zu stören.

Diese Aufgabe wird bei der erfindungsgemäßen Garage mit den Merkmalen gelöst, daß jeweils ein separates, in nur einer Richtung stetig förderndes Zubringergleis zum Beschicken der Abstellgleise vom Stationsgleis her bzw. zum Beschicken des Stationsgleises von den Abstellgleisen her verfügbar ist, und daß zwischen dem das Stationsgleis beschickenden Zubringergleis und dem es entschickenden Zubringergleis eine mit zwei Weichenstücken gesteuerte Kreuzung angeordnet ist.

Als Fahrzeuge sind bei der Erfindung Gondeln, Sessel oder dgl. vorgesehen, die über ein Gehänge mit zumindest einer Seilklemme an das Förderseil der Seilbahnanlage kuppelbar sind. Um solche Fahrzeuge mit Stetigförderern immer in Fahrtrichtung vorwärts zu fördern, muß das Gehänge eines jeden Fahrzeugs notwendigerweise vor der Einfahrt in die bzw. nach der Ausfahrt aus der Garage jeweils einmal auf die andere Seite des anderen Zubringergleises geführt werden; dies geschieht bei der Erfindung an der einzelnen Kreuzung zwischen den beiden Zubringergleisen, an der jedes Fahrzeug mit seinem Gehänge die jeweils andere Führungsschiene kreuzt. Jedes Weichenstück hat zwei Verbindungsstücke, mit denen es wechselweise in die Führungsschienen am einen bzw. anderen Zubringergleis eingreift. Das eingelegte Verbindungsstück vermittelt die Führung zwischen benachbarten Fördereinrichtungen, das andere, außer Eingriff befindliche Verbindungsstück schafft eine Lücke in der anderen Führungsschiene für die Durchfahrt des Gehänges.

Durch diese erfindungsgemäße Maßnahme lassen sich die Fahrzeuge mit Stetigförderern immer in Fahrtrichtung vorwärts fördern.

Die Fördereinrichtungen sind an sich bekannt. Es werden Kettenförderer oder Rampenförderer verwendet, die jeweils formschlüssig am Gehänge der Fahrzeuge angreifen. Pneuradförderer treiben reibschlüssig auf die Seilklemmen, sie können geradlinig oder im Bogen fördern; im Falle von Gondeln können die Pneuradförderer auch auf den Boden der Fahrzeuge reibschlüssig treiben. An den Anschlußstellen zwischen benachbarten Fördereinrichtungen werden die Fahrzeuge wechselweise reib- oder formschlüssig an die Folgeförderer übergeben.

Vorzugsweise ist bei der Erfindung an der Einfahrt und an der Ausfahrt zur Garage am Zubringergleis jeweils eine Schiebeweiche mit einem Bogenförderer zwischen den einzelnen Abstellgleisen verfahrbar, die die Verbindung zwischen dem jeweiligen Zubringergleis und dem Abstellgleis sicherstellt. Mit der Schiebeweiche ist auch der auf ihr befindliche Bogenförderer an den Abstellgleisen verfahrbar, was für eine kostengünstige Lösung sorgt, insbesondere bei mehr als drei oder vier Abstellgleisen.

In besonders vorteilhafter Weiterbildung der Erfindung ist auf jedem Zubringergleis zwischen benachbarten Fördereinrichtungen jeweils eine Staustrecke mit definierten Haltestellen für mehrere Fahrzeuge zur Bildung eines Puffers angeordnet. Jeweils einzeln ansteuerbare Einzelantriebe definieren innerhalb jeder Staustrecke mehrere Haltestellen für aufeinanderfolgende Fahrzeuge. Die auf dem das Stationsgleis beschickenden Zubringergleis angeordnete Staustrecke bildet einen Nachlaufpuffer, aus dem solange in Richtung Stationsgleis förderbar ist, als die Schiebeweiche an den Abstellgleisen verfahren wird; danach wird er wieder mit Fahrzeugen aufgefüllt. Die auf dem die Garage beschickenden Zubringergleis angeordnete Staustrecke bildet einen Vorlaufpuffer, der immer dann wieder mit Fahrzeugen aufgefüllt wird, wenn die Schiebeweiche an den Abstellgleisen verfahren wird.

Der das Stationsgleis beschickende Puffer wird vorzugsweise über eine Steuerleitung vom Stationsgleis her getaktet, was für eine maßgenaue Einfügung von Fahrzeugen in die am Förderseil vorhandenen Lücken sorgt.

In noch weiterer Ausbildung der Erfindung ermöglicht ein Verbindungsstück den Fahrzeugen an der Kreuzung eine vorzugsweise gerade Durchfahrt vom einen zum anderen Zubringergleis. Ein auf einer an dem die Garage entschickenden Zubringergleis gerade gewartetes Fahrzeug läßt sich somit ohne Durchfahrt an der Seilbahn unmittelbar wieder auf das die Garage beschickende Zubringergleis bringen und auf einem der Abstellgleise einparken. Vorzugsweise dienen unmittelbar die beiden an der Kreuzung eingelegten Weichenstücke als Verbindungsstück.

Ein bevorzugtes Ausführungsbeispiel nach der Erfindung wird nachstehend unter Bezugnahme auf die Zeichnung näher erläutert: In
- Fig.1: ist die erfindungsgemäße Garage dargestellt;
a) ist eine Seitenansicht,
b) ist eine Draufsicht. In
- Fig.2: ist die Kreuzung zwischen den beiden Zubringergleisen samt den Staustrecken in einer Draufsicht dargestellt.
- Fig.3: zeigt die Schiebeweiche mit dem Bogenförderer,
a) ist eine Draufsicht,
b) zeigt sie von vorn gesehen. In
- Fig.4: ist der Antrieb für die beiden Weichenstücke an der Kreuzung dargestellt,
a) ist eine Draufsicht,
b) ist eine Vorderansicht.

Gemäß Fig.1 ist das Stationsgleis einer Haltestation einer Umlaufseilbahn insgesamt mit 2 bezeichnet; bei dem dargestellten Ausführungsbeispiel ist dies die Talstation einer Vierer-Sesselbahn, deren Fahrzeuge 5 beim Einlauf in die Haltestation vom Förderseil 9 abgekuppelt, auf eine vglw. langsame Fahrgeschwindigkeit verzögert werden, mit der sie den Perron der Haltestation auf der Gleisspur des Stationsgleises 2 (in der Draufsicht gemäß Fig.1b im Uhrzeigersinn) umfahren; dort können (bis zu vier) Passagiere zusteigen, bevor das Fahrzeug 5 wieder auf die Seilfördergeschwindigkeit beschleunigt, an das Förderseil 9 gekuppelt wird und aus der Haltestation in Richtung des Pfeiles B bergwärts ausfährt.

Neben dem Stationsgleis 2 ist eine insgesamt mit 1 bezeichnete (beim dargestellten Ausführungsbeispiel unterirdische) Garage angeordnet. Sieben zueinander parallele Abstellgleise 3₍₁₎ bis 3₍₇₎ sind in einem Rechteck angeordnet und haben an zwei einander gegenüberliegenden Seiten dieses Rechtecks offene Gleisenden. Die Garage 1 ist mit dem Stationsgleis 2 über zwei Zubringergleise 4₁,4₂ verbunden, auf denen die Fahrzeuge 5 in der einen bzw. anderen Richtung förderbar sind. Das die Garage 1 beschickende Zubringergleis 4₁ ist vom Stationsgleis 2 her über eine auslaufende Weiche 2₁ befahrbar; das das Stationsgleis 2 von der Garage 1 her beschickende Zubringergleis 4₂ hat am Stationsgleis 2 eine einlaufende Weiche 2₂ die bezüglich der auslaufenden Weiche 2₁ an der Gleisspur des Stationsgleises 2 in Fahrtrichtung vorn angeordnet ist. Beide Zubringergleise 4₁,4₂ sind anderenends beideits im rechten Winkel an die offenen Gleisenden der sieben Abstellgleise 3₍₁₎ bis 3₍₇₎ herangeführt.

Zwischen den offenen Gleisenden der Abstellgleise 3₍₁₎ bis 3₍₇₎ und dem jeweils zugehörigen Zubringergleis 4₁ bzw. 4₂ ist je eine Schiebeweiche 7₁ bzw. 7₂ zwischen den sieben Abstellgleisen 3₍₁₎ bis 3₍₇₎ verfahrbar und am jeweils zu beschickenden Abstellgleis 3₍ᵢ₎ arretierbar, auf der die Fahrzeuge 5 über einen Viertelkreisbogen auf das jeweilige Abstellgleis 3₍ᵢ₎ förderbar sind. An beiden Zubringergleisen 4₁ bzw. 4₂ und an den Abstellgleisen 3₍₁₎ bis 3₍₇₎ sind entsprechende Fördereinrichtungen 10 angeordnet, die an den jeweiligen Übergabestellen wechselweise am Gehänge 5₁ angreifen oder auf die Seilklemmen 5₂ der Fahrzeuge 5 treiben.

Zwischen den beiden Zubringergleisen 4₁ bzw. 4₂ ist eine einzelne, insgesamt mit 6 bezeichnete Kreuzung angeordnet, die mit zwei Weichenstücken 6₁ und 6₂ steuerbar ist. Wird das die Garage beschickende Zubringergleis 4₁ von Fahrzeugen 5 befahren, dann ist das zugehörige Weichenstück 6₁ an der Kreuzung 6 eingelegt und verbindet die benachbarten Führungsschienen, während sich das andere Weichenstück 6₂ außer Eingriff befindet, um an der anderen Führungsschiene des das Stationsgleis 2 beschickenden Zubringergleises 4₂ eine Lücke für die Durchfahrt des Gehänges 5₁ freizumachen.

Beim in Fig.1 dargestellten Ausführungsbeispiel sind die beiden Zubringergleise 4₁,4₂ in zueinander paralleler Anordnung senkrecht an die Abstellgleise 3 herangeführt, werden an der Kreuzung 6 jeweils im rechten Winkel abgelenkt, verlaufen über die Länge der Abstellgleise 3 zu ihnen parallel und werden dann über die Ecke des Rechtecks an die beidseits offenen Gleisenden der Abstellgleise 3 herangeführt. An der Kreuzung 6 ist in Förderrichtung, in der Draufsicht gemäß Fig.1b im Gegenuhrzeigersinn, eine gerade Durchfahrt vom einen 4₁ zum anderen Zubringergleis 4₂ möglich, wenn beide Weichenstücke 6₁ und 6₂ eingelegt sind.

Zur stetigen Beschickung sowohl des Stationsgleises 2 als auch der Abstellgleise 3 mit an Stetigförderern 10 geförderten Fahrzeugen 5 sind zwei Puffer vorgesehen. So ist zum einen auf dem die Garage 1 beschickenden Zubringergleis 4₁ in Förderrichtung nach der Kreuzung 6 eine mit 8₁ bezeichnete Staustrecke für sechs Fahrzeuge 5 eingerichtet; zum anderen befindet sich an dem das Stationsgleis 2 beschickenden Zubringergleis 4₂ in Förderrichtung vor der Kreuzung 6 eine mit 8₂ bezeichnete Staustrecke für ebenfalls sechs Fahrzeuge 5. Die das Stationsgleis 2 beschickende Staustrecke 8₂ wird zudem über eine Steuerleitung 9 vom Stationsgleis 2 her getaktet.

Die Steuerung der Staustrecken 8₁ und 8₂ wird anhand der Fig.2 näher erläutert:

Auf beiden Zubringergleisen 4₁ und 4₂ definieren je sechs einzeln ansteuerbare Einzelantriebe 8₁₁ bis 8₁₆ bzw. 8₂₁ bis 8₂₆ jeweils sechs nacheinander angeordnete Haltestellen für jeweils sechs Fahrzeuge 5₍₁₎ bis 5₍₆₎ innerhalb der Staustrecken 8₁ bzw. 8₂ zwischen benachbarten Fördereinrichtungen. Die Einzelantriebe 8₁₁ bis 8₁₆ bzw. 8₂₁ bis 8₂₆ treiben reibschlüssig über Pneuräder auf die Seilklemmen 5₂ der Fahrzeuge 5. Die in dem das Stationsgleis 2 beschickenden Zubringergleis 4₂ angeordnete Staustrecke 8₂ dient als Nachlaufpuffer; die in dem die Garage 1 beschickenden Zubringergleis 4₁ angeordnete Staustrecke 8₁ dient als Vorlaufpuffer, jeweils in Förderrichtung zur zugehörigen Schiebeweiche 7₁ bzw. 7₂ gesehen.

Bei der in Fig.2 dargestellten Betriebsart "Stationsgleis mit Fahrzeugen beschicken" sind alle Stetigförderer des das Stationsgleis 2 beschickenden Zubringergleises 4₂ in Betrieb genommen, fördern in Richtung des Pfeiles S, und das zum Zubringergleis 4₂ gehörige Weichenstück 6₂ ist an der Kreuzung 6 eingelegt. Die Fördereinrichtungen 10 des anderen Zubringergleises 4₁ werden nicht benötigt, sind deshalb zweckmäßig abgestellt; das zum Zubringergleis 4₁ gehörige Weichenstück 6₂ an der Kreuzung 6 befindet sich außer Eingriff. Bevor das Stationsgleis 2 beschickt wird, ist zunächst der Puffer innerhalb der Staustrecke 8₂ mit sechs Fahrzeugen 5₍₁₎ bis 5₍₆₎ aufzufüllen. Sobald der Puffer voll ist, befolgt der in Förderrichtung S vorn gelegene Einzelantrieb 8₂₁ über die Steuerleitung 9 vom Stationsgleis 2 her erhaltene jeweilige Taktfolge, in welchen zeitlichen Abständen der stetig laufende Folgeförderer mit einem Fahrzeug 5₍ᵢ₎ zu beschicken ist; währenddessen wird die Staustrecke 8₂ von hinten her immer wieder aufgefüllt. Ist ein Abstellgleis 3₍ᵢ₎ vollständig geleert, verfährt die zugehörige Schiebeweiche 7₂ zu einem anderen; währenddessen wird das Stationsgleis 2 aus dem Puffer der Staustrecke 8₂ weiter beschickt.

In dieser Betriebsart lassen sich bei Inbetriebnahme der Seilbahnanlage alle Fahrzeuge 5 aus der Garage 1 in stetiger Folge an das Förderseil 11 kuppeln; es ist aber auch möglich, im Bedarfsfall nur einen Teil der Fahrzeuge 5 in Betrieb zu nehmen und sie mit entsprechend größeren Abständen zueinander an das Förderseil 11 zu hängen. Die Lücken zwischen den Fahrzeugen 5 lassen sich dann auffüllen, wenn an der Seilbahnanlage eine höhere Transportkapazität gebraucht wird.

Die Betriebsart "Garage mit Fahrzeugen beschicken" verläuft im wesentlichen analog in Richtung des Pfeiles G. Zunächst ist der Puffer der Staustrecke 8₁ mit sechs Fahrzeugen 5 zu füllen, dann wird durch Inbetriebnahme der Folgeförderer ein Abstellgleis 3₍ᵢ₎ beschickt; das Startsignal zum Beschicken der Garage 1 gibt der in Förderrichtung Garage letzte Einzelantrieb, sobald an dieser Haltestelle ein Fahrzeug 5 steht. Wenn das jeweils beschickte Abstellgleis 3₍ᵢ₎ gefüllt ist, wird die Staustrecke 8₁ aufgefüllt; währenddessen verfährt die Schiebeweiche 7₁ auf ein anderes Abstellgleis. In dieser Betriebsart lassen sich bei Außerbetriebnahme der Seilbahnanlage alle am Förderseil 10 befindlichen Fahrzeuge 5 eingaragieren; es läßt sich zur Anpassung an die jeweils benötigte Transportkapazität im Bedarfsfall aber auch nur jedes zweite oder jedes dritte am Förderseil 10 befindliche Fahrzeug 5 ausgaragieren. Auch ist es in dieser Betriebsart bspw. möglich, wartungsbedürftige Fahrzeuge auf einem der Abstellgleise 3₍ᵢ₎ zu sammeln, bevor sie gemäß Fig.1b an einer am die Garage 1 entschickenden Zubringergleis 4₂ angeordneten Wartungsstation 12 überholt werden.

Die Stetigfördereinrichtungen auf den Zubringergleisen 4₁ bzw. 4₂ und den Abstellgleisen 3₍₁₎ bis 3₍₇₎ können mit unterschiedlichen Fördergeschwindigkeiten arbeiten; dies geht in der Draufsicht gemäß Fig.1b aus den unterschiedlichen Abständen zwischen aufeinanderfolgenden Fahrzeugen 5 hervor.

Eine besonders bevorzugte Ausführungsform der Schiebeweiche 7 ist gemäß den Fig.3a und b mit drei an einem Rahmen angeordneten Laufrädern 7₄₁ bis 7₄₃ auf zwei Laufschienen 7₆₁ und 7₆₂ zwischen den Abstellgleisen (3₍₁₎ bis 3₍₇₎ gemäß Fig.1) verfahrbar; ein einzelner Antrieb 7₅ treibt auf das eine Laufrad 7₄₁ an der Laufschiene 7₆₁. An jedem Abstellgleis 3₍ᵢ₎ wird die Schiebeweiche 7 mit einer Arretierung 7₃₄ verriegelt. Ein insgesamt mit 7₃ bezeichneter Bogenförderer treibt reibschlüssig über insgesamt sechs Pneuradantriebe 7₃₁ auf seilklemmenfeste Laufstege 5₂₂, die Seilklemmen 5₂ rollen mit je zwei Laufrollen 5₂₁ im Viertelkreisbogen über zwei zugehörige Laufschienen 7₃₃ auf das jeweilige Abstellgleis 3₍ᵢ₎. Die Pneuradantriebe 7₃₁ werden von einem einzelnen Antrieb 7₃₂ über Zugmittel zwangläufig gleichsinnig getrieben.

Der Antrieb der Weichenstücke 6₁ bzw. 6₂ an der Kreuzung 6 ist in Fig.4a und b dargestellt, in der das in den Fig.1b und 2 dargestellte Weichenstück wieder mit 6₁ bezeichnet ist. An beiden Zubringergleisen 4₁ bzw. 4₂ werden zur Steuerung der Kreuzung 6 am Weichenstück 6₁ (bzw. 6₂) als Verbindungsstücke jeweils wechselweise ein Geradstück 6₁₁ und ein Bogenstück 6₁₂ eingelegt. Das Geradstück 6₁₁ schafft die Verbindung an der Führungsschiene des die Garage 1 beschickenden Zubringergleises 4₁. Das Bogenstück 6₁₂ gehört zur anderen Führungsschiene des das Stationsgleis 2 beschickenden Zubringergleises 4₂; im ausgelegten Zustand schafft es die Lücke für die Durchfahrt des Gehänges 5₁ und im eingelegten Zustand die Verbindung an der Führungsschiene zum Durchfahren des Bogens am Zubringergleis 4₂.

Der Antrieb erfolgt über eine insgesamt mit 6₃ bezeichnete Kurbelschwinge, bestehend aus Antriebsmotor 6₃₁ mit Untersetzungsgetriebe, Kurbel 6₃₂, Koppel 6₃₃ und Schwinge 6₃₄. Das Geradstück 6₁₁ und das Bogenstück 6₁₂ sind mit der Schwinge 6₃₄ fest verbunden; die Eingriffslage des Geradstücks 6₁₁ ist in Fig.4a mit durchgezogenen Linien dargestellt, ihre außer Eingriff befindliche Lage ist mit strichlierten Linien dargestellt. An der Schwinge 6₃ greift die Koppel 6₃₃ schwenkbeweglich an, die mit der getriebenen Kurbel 6₃₂ an ihrem Kurbelzapfen drehbeweglich verbunden ist.

### Bezugszeichenliste

- 1: Garage
- 2: Stationsgleis
2₁ Auslaufweiche
2₂ Einlaufweiche
- 3: Abstellgleis
- 4: Zubringergleis
4₁ Zubringer Stationsgleis -> Garage (G)
4₂ Zubringer Garage -> Stationsgleis (S)
- 5: Fahrzeug
5₁ Gehänge
5₂ Seilklemme
   5₂₁ Laufrollen
   5₂₂ Laufsteg
- 6: Kreuzung
6₁,6₂ Weichenstücke
   6₁₁ Geradstück
   6₁₂ Bogenstück
6₃ Kurbelschwinge
   6₃₁ Antriebsmotor, Untersetzungsgetriebe
   6₃₂ Kurbel
   6₃₃ Koppel
   6₃₄ Schwinge
- 7: Schiebeweiche
7₁ Einlaufschiebeweiche
7₂ Auslaufschiebeweiche
7₃ Bogenförderer
   7₃₁ Pneuradantrieb
   7₃₂ Motor
   7₃₃ Laufschiene
   7₃₄ Arretierung
7₄ Laufräder
   7₄₁ angetriebenes Laufrad
   7₄₂,7₄₃ geschlepptes Laufrad
7₅ Antrieb
7₆ Laufschiene
   7₆₁,7₆₂ Laufschienen
- 8: Staustrecke
8₁ Nachlaufstaustrecke -> Stationsgleis (S)
   8₁₁ bis 8₁₆ Einzelantrieb
8₂ Vorlaufstaustrecke -> Garage (G)
   8₂₁ bis 8₂₆ Einzelantrieb
- 9: Steuerleitung
- 10: Förderseil
- 11: Wartungsstation
- 12: Abstellraum
- B: Bergspur
- G: Förderrichtung zur Garage
- S: Förderrichtung zum Stationsgleis
- S₁,S₂: Staustrecke

## Patentansprüche

1. Garage (1) für die Fahrzeuge (5) einer Umlaufseilbahn, die den Perron eines Stationsgleises (2), vom Förderseil (9) abgekuppelt, langsam umfahren,
mit mehreren zueinander parallelen, vorzugsweise in einem Rechteck angeordneten Abstellgleisen (3), mit einem Zubringergleis (4) zwischen dem Stationsgleis (2) und den Abstellgleisen (3),
mit einer Auslaufweiche (2₁) und mit einer Einlaufweiche (2₂) zwischen dem Stationsgleis (2) und dem es be- bzw. entschickenden Zubringergleis (4), mit jeweils einer Weiche (7) zwischen jedem Abstellgleis (3) und dem es be- bzw. entschickenden Zubringergleis (4) und mit Fördereinrichtungen, die die Fahrzeuge (5) vom Stationsgleis (2) über das Zubringergleis (4) auf die Abstellgleise (3) und wieder zurück fördern,
dadurch gekennzeichnet,
daß jeweils ein separates, in nur einer Richtung stetig förderndes Zubringergleis (4₁ bzw. 4₂) zum Beschicken der Abstellgleise (3) vom Stationsgleis (2) her bzw. zum Beschicken des Stationsgleises (2) von den Abstellgleisen (3) her verfügbar ist, und
daß zwischen dem das Stationsgleis (2) beschickenden Zubringergleis (4₁) und dem es entschickenden Zubringergleis (4₂) eine mit zwei Weichenstücken (6₁ bzw. 6₂) gesteuerte Kreuzung (6) angeordnet ist.

2. Garage nach Anspruch 1, dadurch gekennzeichnet, daß an der Einfahrt und an der Ausfahrt zur Garage jeweils eine Schiebeweiche (7₁ bzw. 7₂) mit einem Bogenförderer (7₃) am Zubringergleis (4₁ bzw. 4₂) zwischen den einzelnen Abstellgleisen (3₍ᵢ₎) verfahrbar ist.

3. Garage nach Anspruch 1 oder 2, dadurch gekennzeichnet, daß auf jedem Zubringergleis (4₁ bzw. 4₂) zwischen benachbarten Fördereinrichtungen jeweils eine Staustrecke (8₁ bzw. 8₂) mit definierten Haltestellen für mehrere Fahrzeuge (3) zur Bildung eines Puffers angeordnet ist.

4. Garage nach Anspruch 3, dadurch gekennzeichnet, daß jeweils einzeln ansteuerbare Einzelantriebe (8₁₁ bis 8₁₆ bzw. 8₂₁ bis 8₂₆) in jeder Staustrecke (8₁ bzw. 8₂) je eine Haltestelle definieren.

5. Garage nach Anspruch 4, dadurch gekennzeichnet, daß die Staustrecke (8₂) auf dem das Stationsgleis (2) beschickenden Zubringergleis (4₂) über eine Steuerleitung (9) vom Stationsgleis (2) her getaktet wird.

6. Garage nach einem der Ansprüche 1 bis 5, dadurch gekennzeichnet, daß an der Kreuzung (6) ein Verbindungsstück den Fahrzeugen (5) eine vorzugsweise gerade Durchfahrt zwischen beiden Zubringergleisen (4₁ und 4₂) ermöglicht.

7. Garage nach Anspruch 6, dadurch gekennzeichnet, daß als Verbindungsstück die beiden an der Krezung (6) eingelegten Weichenstücke (6₁ und 6₂) dienen.

## Claims

1. A garage (1) for vehicles (5) of a continuos cable railway system, travelling slowly around the platform of a station track (2) and uncoupled from a conveyor cable (9), with several mutual parallel side tracks (3), preferably disposed in series in a widthwise direction, with a feeder track (4) between the station track (2) and the side tracks (3), with an outgoing switch (2₁) and with an ingoing switch (2₂) between the station track (2) and the garage loading and unloading feeder track (4), with a switch (7) between each side track (3) and the garage loading and unloading feeder track (4) respectively and with conveyor means conveying the vehicles (5) from the station track (2) along the feeder track (4) onto the side tracks (3) and conveying them back in the opposite direction, characterised in that it comprises a separate garage loading feeder track (4₁ respectively 4₂) working continuously in only one direction for loading the side tracks (3) from the station track (2) or for loading the station track (2) from the side tracks (3), respectively, and in that a crossing (6) controlled by two switch elements (6₁ and 6₂) is positioned between the feeder track (4₁) loading the station track (2) and the feeder track (4₂) unloading the station track (2).

2. A garage as claimed in claim 1, characterised in that a sliding switch (7₁ respectively 7₂) is positioned at the entrance and at the exit of the garage, respectively, comprising an arced-shaped conveyor (7₃) at the feeder track (4₁ respectively 4₂) movable between the different side tracks (3₍ᵢ₎).

3. A garage as claimed in claim 1 or claim 2, characterised in that a accumulating track (8₁ respectively 8₂) with well defined stopping points for several vehicles (3) forming a buffer is positioned on each feeder track (4₁ respectively 4₂) between adjacent conveyor means.

4. A garage as claimed in claim 3, characterised in that selectively controllable motor means (8₁₁ - 8₁₆ respectively 8₂₁ - 8₂₆) in each accumulating track (8₁ respectively 8₂) define one stopping point, respectively.

5. A garage as claimed in claim 4, characterised in that the accumulating track (8₂) of the feeder track (4₂) charging the station track (2) is clocked by a controlling means (9) of the station track (2).

6. A garage as claimed in one of claim 1 to 5, characterised in that a connecting part at the crossing (6) permits the vehicles (5) to traverse directly between both feeder tracks (4₁ and 4₂).

7. A garage as claimed in claim 6, characterised in that the connecting part is formed by the switch elements (6₁ and 6₂) of the crossing.

## Revendications

1. Garage (1) pour les véhicules (5) d'un téléphérique, qui circulent lentement autour du perron d'une voie de station (2), en étant désaccouplés du câble d'entraînement (9), comportant
plusieurs voies de rangement (3) qui sont parallèles entre elles et sont disposées de préférence dans un rectangle et comportant une voie d'arrivée (4) entre la voie (2) de la station et les voies de rangement (3),
un aiguillage de départ (2₁) et aiguillage d'arrivée (2₂) situés entre la voie (2) de la station et la voie d'arrivée (4) chargeant et déchargeant la voie de la station, et
un aiguillage respectif (7) situé entre chaque voie de rangement (3) et la voie d'arrivée (4) chargeant ou déchargeant cette voie, et
des dispositifs convoyeurs, qui entraînent les véhicules (5) de la voie (2) de la station à la voie de rangement (3) par l'intermédiaire de la voie d'arrivée (4) et les en retirent en sens inverse,
caractérisé en ce
qu'il est prévu respectivement une voie séparée d'arrivée (4₁ et 4₂), qui réalise un entraînement permanent dans une seule direction, pour charger la voie de rangement (3) à partir de la voie (2) de la station ou pour charger la voie (2) de la station à partir des voies de rangement (3), et qu'un croisement (6) commandé par deux éléments d'aiguillage (6₁ et 6₂) est disposé entre la voie d'amenée (4₁), qui charge la voie (2) de la station, et la voie d'amenée (4₂) qui décharge cette voie.

2. Garage selon la revendication 1, caractérisé en ce qu'au niveau de l'entrée et de la sortie du garage, il est prévu respectivement un aiguillage à coulisse (7₁ et 7₂) comportant un convoyeur coudé (7₃) au niveau de la voie d'arrivée (4₁ ou 4₂) entre les différentes voies de rangement (3₍ᵢ₎).

3. Garage selon la revendication 1 ou 2, caractérisé en ce que pour chaque voie d'arrivée (4₁ ou 4₂) il est prévu, entre des dispositifs de convoyage voisins, respectivement une section d'accumulation (8₁ ou 8₂) comportant des- points d'arrêt définis pour plusieurs véhicules (3) pour la formation d'un tampon.

4. Garage selon la revendication 3, caractérisé en ce que des dispositifs d'entraînement individuels (8₁₁ à 8₁₆ et 8₂₁ à 8₂₆), qui peuvent être commandés respectivement individuellement, définissent dans chaque section d'accumulation (8₁ et 8₂), respectivement un point d'arrêt.

5. Garage selon la revendication 4, caractérisé en ce que la section d'accumulation (8₂) dans la voie d'arrivée (4₂), qui charge la voie (2) de la station, est commandée de façon cadencée par l'intermédiaire d'une canalisation de commande (9) à partir de la voie (2) de la station.

6. Garage selon l'une des revendications 1 à 5, caractérisé en ce qu'au niveau du croisement (6) une pièce de ;onction permet aux véhicules (5) d'exécuter un déplacement de préférence rectiligne entre les deux voies d'arrivée (4₁ et 4₂).

7. Garage selon la revendication 6, caractérisé en ce qu'on utilise comme pièce de jonction les deux éléments d'aiguillage (6₁ et 6₂), qui sont insérés au niveau du croisement (6).
